# EUROPÄISCHE PATENTSCHRIFT

(11) **EP 2 425 739 B1**
(45) Veröffentlichungstag und Bekanntmachung des Hinweises auf die Patenterteilung: **03.04.2013**
(21) Anmeldenummer: 11006565.3
(22) Anmeldetag: 10.08.2011
(51) Int. Cl.: A45C 11/08, A45C 11/38, A45C 13/30, A45F 3/02, A45F 3/14, A45F 5/00, A45F 5/02

(54) **Tragegurt mit Bereitschaftstasche**
Carrier belt with carrying case
Sangle de support dotée d'un étui de transport

(30) Priorität: 07.09.2010 DE 102010044575
(43) Veröffentlichungstag der Anmeldung: 07.03.2012
(73) Patentinhaber: Leica Camera AG, 35606 Solms (DE)
(72) Erfinder: Zielberg, Oliver, 35582 Wetzlar (DE); Daniel, Stefan, 35686 Dillenburg (DE)
(74) Vertreter: Stamer, Harald

(56) Entgegenhaltungen:
- US-A1- 2004 094 592
- US-A1- 2008 078 794

## Beschreibung

Die Erfindung betrifft einen Tragegurt mit Bereitschaftstasche für handgehaltene optische Geräte mit den Merkmalen des Oberbegriffs des Anspruchs 1.

Unter handgehaltenen optischen Geräten sollen insbesondere Kameras und Ferngläser verstanden werden. Bereitschaftstaschen für diese Geräte sind in vielfältiger Ausgestaltung als individuelle Taschen mit Hand- oder Umhängeriemen oder auch als Leibgürtel mit Holstern zur Aufnahme der Geräte bekannt. Die Behältnisse für die Geräte sind dabei üblicherweise mit einer Abdeckung oder Halteschnalle versehen, um die Geräte vor dem Herausfallen zu sichern. Die Herausnahme der Geräte ist damit immer mit zusätzlichen Handgriffen verbunden, die einen schnellen Einsatz der Geräte verzögern.

Aus US 2004/0094592 A1 ist ein geschlossener Tragegurt bekannt, der auf einer Schulter aufliegt und diagonal über die Brust und den Rücken einer Person verläuft. Die beiden Enden des Tragegurtes sind im Hüftbereich der Person an einem Ringelement befestigt. Der Tragegurt kann auch aufgetrennt sein, wobei die beiden anderen Enden über eine verstellbare Schließe miteinander verbunden sind. In das Ringelement können Zubehörteile eingehängt werden. Verschließbare Bereitschaftstaschen können auf den Tragegurt zu variablen Halteorten aufgeschoben werden.

Der Erfindung lag die Aufgabe zugrunde, eine komfortable und sichere Mitführung der Geräte, verbunden mit einer schnellen Einsatzfähigkeit zu ermöglichen.

Diese Aufgabe wird bei einem Tragegurt der eingangs genannten Art erfindungsgemäß dadurch gelöst, dass die Riementeile jeweils an einem ihrer Enden aufeinander liegend drehbar so miteinander verbunden sind, dass das zweite Riementeil gegenüber dem ersten Riementeil drehbar ist und eine zur Schließe am ersten Riementeil offene Bereitschaftstasche an dem ersten Riementeil im Drehbereich der beiden Riementeile befestigt ist. Vorteilhafte Weiterbildungen der Erfindung ergeben sich aus den Merkmalen der Unteransprüche.

Die beiden gegeneinander verschwenkbaren Riementeile werden am Körper einer Person so getragen, dass der erste Riementeil quer über die Brust der Person verläuft und der zweite Riementeil über das Drehgelenk so ausgerichtet wird, dass er unter der Achsel der Person hindurch über den Rücken mit dem freien Ende des ersten Riementeiles im Bereich der Schulter über eine an sich bekannte Schließe verbunden wird. Die Bereitschaftstasche ist im Bereich des Drehgelenkes an dem über die Brust verlaufenden ersten Riementeil so befestigt, dass die Öffnung der Bereitschaftstasche zur Schulter weist. Der aus den zwei Riementeilen bestehende Tragegurt ruht auf einer Schulter der Person und die Bereitschaftstasche befindet sich vor dem Bauch in Richtung zur gegenüberliegenden Hüfte der Person. Das ergibt eine griffgünstige Lage des in die Bereitschaftstasche eingelegten optischen Gerätes bei gutem Tragekomfort. Das optische Gerät ist auch bei Bückbewegungen der Person weitgehend vor einem Herausfallen aus der Bereitschaftstasche gesichert und kann von der Person ohne Behinderung jederzeit herausgenommen werden.

Der Tragegurt kann aufgrund der drehbaren Verbindung der beiden Riementeile von der rechten Schulter zur linken Hüfte hin und umgekehrt getragen werden, so dass die Lage der Bereitschaftstasche sowohl für Rechtshänder als auch für Linkshänder griffgünstig ausgerichtet werden kann. Die Anordnung kommt insbesondere der heute üblichen Einhandbedienung von Digitalkameras entgegen, bei denen die Motivausrichtung üblicherweise über die vom Körper der Person entfernt gehaltene Displayanzeige erfolgt.

Zur Verpackung und Aufbewahrung des Tragegurtes können die beiden Riementeile übereinander geschwenkt werden, so dass sich eine kompakte Verpackungsform ergibt.

In einer bevorzugten Ausführungsform ist das zweite Riementeil zwischen dem ersten Riementeil und der Bereitschaftstasche liegend drehbar eingefügt. Die Bereitschaftstasche ist dabei so mit dem ersten Riementeil verbunden, dass sich für das zweite Riementeil eine dessen Drehbereich begrenzende seitliche Einfügetasche ergibt. Vorteilhaft dabei ist die durchgehende und fest auf dem Körper einer Person liegende Fläche des ersten Riementeiles, so dass Druck- und Scheuerstellen durch den bewegbaren Riementeil ausgeschlossen sind. Beim Anlegen des Tragegurtes ist der zweite Riementeil bereits zum Führen unter die Achsel hindurch ausgerichtet. Allerdings müssen bei dieser Ausführungsform für Rechts- und Linkshänder getrennte Tragegurte vorgesehen werden und die beschriebene kompakte Verpackungsform kann nicht eingestellt werden.

Die an dem ersten Riementeil befestigte Bereitschaftstasche kann in der Form dem jeweils verwendeten optischen Gerät angepasst sein. Zum Einsetzen einer hochwertigen Kamera mit an das Gehäuse angesetztem Objektiv wird in die Bereitschaftstasche zweckmäßigerweise eine schlitzförmige Ausnehmung zur Aufnahme des Objektivs eingefügt, so dass das Kameragehäuse formschlüssig von der Bereitschaftstasche umfasst wird. Die Form der Bereitschaftstasche wird zweckmäßigerweise für ein Einsetzen der Kamera in deren Längsrichtung geformt. Dadurch ergibt sich eine zusätzlich erhöhte Sicherheit gegen Herausfallen und das Kameragehäuse kann von der Person über eine seitlich am Gehäuse angesetzte Griffschlaufe erfasst werden.

Die Breite des die Bereitschaftstasche tragenden Riementeiles ist der Breite der Bereitschaftstasche angepasst und verläuft trapezförmig verjüngt zur Schließe hin. Der breitere Riementeil erhöht den Tragekomfort vor der Brust und an der Hüfte, insbesondere bei der Ausführung mit dem durchgehend auf dem Körper liegenden ersten Riementeil. Die vergrößerte Fläche des ersten Riementeiles kann mit Vorteil auch für die Anbringung zusätzlicher Halterungen oder Taschen für Zubehörteile, wie Batterien, Speichermedien, Abdeckkappen oder auch zusätzliche Geräte wie Mobiltelefone oder Smartphone genutzt werden.

Als Material für die Riementeile und die Bereitschaftstasche können hochwertige Lederapplikationen vorgesehen sein.

In der Zeichnung ist ein Ausführungsbeispiel des erfindungsgemäßen Tragegurtes mit Bereitschaftstasche schematisch dargestellt und wird nachfolgend anhand der Figuren beschrieben. Dabei zeigen
- Fig.1: eine perspektivische Ansicht des Tragegurtes mit Bereitschaftstasche und
- Fig.2: den Tragegurt an einer Person.

Der in Fig. 1 dargestellte Tragegurt 1 besteht aus einem ersten Riementeil 2 und einem zweiten Riementeil 3, die an einem Ende übereinander liegen und gegeneinander in Pfeilrichtung 4 verdrehbar sind. Das zweite Riementeil 3 kann unter dem ersten Riementeil 2 oder auch auf diesem liegen. Das nicht dargestellte Drehgelenk kann eine die Riementeile 2, 3 verbindende Niete oder ein in die Riementeile 2, 3 eingearbeitetes Ringelement sein. Bei auf dem Riementeil 2 liegendem Riementeil 3 ist das Drehgelenk mit der Rückseite einer Bereitschaftstasche 6 und dem Riementeil 3 verbunden. An den freien Enden der Riementeile 2, 3 sind in der Länge verstellbare Teile 5', 5" einer Schließe 5 befestigt.

Die Bereitschaftstasche 6 ist im Bereich des Drehgelenkes an dem ersten Riementeil 2 befestigt. Zum Einfügen des Riementeiles 3 zwischen Bereitschaftstasche 6 und erstem Riementeil 2 ist die Bereitschaftstasche (6) so an dem ersten Riementeil 2 befestigt, dass seitlich eine offene Einfügetasche frei bleibt. Die Bereitschaftstasche 6 ist zum Teil 5' der Schließe 5 hin offen. In die Öffnung der Bereitschaftstasche 6 ist eine Kamera 7 in ihrer Längsrichtung eingeschoben. Dabei wird das Objektiv 8 der Kamera 7 in einer schlitzförmigen Ausnehmung 9 geführt. An dem aus der Bereitschaftstasche 6 herausstehenden Seitenteil 10 des Gehäuses der Kamera 7 kann eine hier nicht weiter dargestellte Handschlaufe 11 befestigt sein, über die die Kamera 7 aus der Bereitschaftstasche 6 herausgezogen werden kann.

Fig. 2 zeigt den Tragegurt 1 auf dem Hemd einer Person liegend in der Tragestellung. Die Kamera 7 ist am Seitenteil 10 mit einer Handschlaufe 11 dargestellt, die zur rechten Hand der Person geneigt ist. Der Riementeil 3 ist zur Bereitschaftstasche 6 hin ebenfalls ansteigend verbreitert, wodurch sich eine verbesserte Anschmiegung an den Brustkorb der Person ergibt.

### Bezugszeichenliste

- 1: Tragegurt
- 2: erstes Riementeil
- 3: zweites Riementeil
- 4: Pfeilrichtung
- 5: Schließe
- 6: Bereitschaftstasche
- 7: Kamera
- 8: Objektiv
- 9: Ausnehmung
- 10: Seitenteil Kamera
- 11: Handschlaufe

## Patentansprüche

1. Tragegurt (1) mit Bereitschaftstasche (6) für handgehaltene optische Geräte, welcher aus einem ersten (2) und einem zweiten (3) flachen Riementeil und einer Schließe (5, 5', 5") besteht, wobei die freien Enden der Riementeile (2, 3) mit der Schließe (5, 5', 5") verbindbar sind, **dadurch gekennzeichnet, dass** die Riementeile (2, 3) jeweils an einem ihrer Enden aufeinander liegend drehbar so miteinander verbunden sind, dass das zweite Riementeil (3) gegenüber dem ersten Riementeil (2) drehbar ist und dass eine zum Teil (5') der Schließe (5, 5', 5") am ersten Riementeil (2) offene Bereitschaftstasche (6) an dem ersten Riementeil (2) im Drehbereich der Riementeile (2, 3) befestigt ist.

2. Tragegurt nach Anspruch 1, **dadurch gekennzeichnet, dass** das zweite Riementeil (3) zwischen dem ersten Riementeil (2) und der Bereitschaftstasche (6) drehbar eingefügt ist.

3. Tragegurt nach Anspruch 1, **dadurch gekennzeichnet, dass** die Breite des die Bereitschaftstasche (6) tragenden ersten Riementeiles (2) im Drehbereich an die Breite der Bereitschaftstasche (6) angepasst ist und von dort zur Schließe (5) hin verjüngt ist.

4. Tragegurt nach Anspruch 1, **dadurch gekennzeichnet, dass** die Bereitschaftstasche (6) an die Gehäuseform einer Kamera (7) oder eines Fernglases angepasst ist.

5. Tragegurt nach Anspruch 1, **dadurch gekennzeichnet, dass** die Bereitschaftstasche (6) auf ihrer parallel zum ersten Riementeil (2) liegenden Außenseite eine von ihrer Öffnung ausgehende schlitzförmige Ausnehmung (9) aufweist.

6. Tragegurt nach Anspruch 5, **dadurch gekennzeichnet, dass** die schlitzförmige Ausnehmung (9) an den Außendurchmesser eines Kamera-Objektivs (8) angepasst ist.

7. Tragegurt nach Anspruch 1, **dadurch gekennzeichnet, dass** auf der Fläche des die Bereitschaftstasche tragenden ersten Riementeiles (2) weitere Halterungen oder Taschen für Zubehörteile befestigt sind.

## Claims

1. Carrying strap (1) having an ever-ready case (6) for hand-held optical devices, which consists of a first (2) and a second (3) flat strap part and a buckle (5, 5', 5"), wherein the free ends of the strap parts (2, 3) can be connected together with the buckle (5, 5' , 5"), **characterized in that** the strap parts (2, 3) are connected together in each case at one of their ends, in a rotatable manner lying one on the other, such that the second strap part (3) can be rotated with respect to the first strap part (2), and **in that** an ever-ready case (6) which is open toward the part (5') of the buckle (5, 5', 5") on the first strap part (2) is fixed to the first strap part (2) in the rotary region of the strap parts (2, 3).

2. Carrying strap according to Claim 1, **characterized in that** the second strap part (3) is inserted in a rotatable manner between the first strap part (2) and the ever-ready case (6).

3. Carrying strap according to Claim 1, **characterized in that** the width of the first strap part (2), carrying the ever-ready case (6), in the rotary region is matched to the width of the ever-ready case (6) and narrows from there in the direction of the buckle (5).

4. Carrying strap according to Claim 1, **characterized in that** the ever-ready case (6) is matched to the shape of the casing of a camera (7) or binoculars.

5. Carrying case according to Claim 1, **characterized in that** the ever-ready case (6), on its outer side located parallel to the first strap part (2), has a slot-like cutout (9) that starts from its opening.

6. Carrying strap according to Claim 5, **characterized in that** the slot-like cutout (9) is matched to the outside diameter of a camera lens (8).

7. Carrying strap according to Claim 1, **characterized in that** further holders or pockets for accessory parts are fixed on the surface of the first strap part (2) that carries the ever-ready case.

## Revendications

1. Sangle de support (1) comprenant un étui de transport (6) pour des appareils optiques tenus à la main, qui se compose d'une première (2) et d'une deuxième (3) partie de courroie plate et d'une boucle (5, 5', 5"), les extrémités libres des parties de courroie (2, 3) pouvant être connectées à la boucle (5, 5', 5"), **caractérisée en ce que** les parties de courroie (2, 3) sont à chaque fois connectées l'une à l'autre de manière rotative en applique l'une sur l'autre au niveau d'une de leurs extrémités de telle sorte que la deuxième partie de courroie (3) puisse tourner par rapport à la première partie de courroie (2) et qu'un étui de transport (6) ouvert vers la partie (5') de la boucle (5, 5', 5") au niveau de la première partie de courroie (2) soit fixé sur la première partie de courroie (2) dans la région de rotation des parties de courroie (2, 3).

2. Sangle de support selon la revendication 1, **caractérisée en ce que** la deuxième partie de courroie (3) est introduite de manière rotative entre la première partie de courroie (2) et l'étui de transport (6).

3. Sangle de support selon la revendication 1, **caractérisée en ce que** la largeur de la première partie de courroie (2) portant l'étui de transport (6) dans la région de rotation est adaptée à la largeur de l'étui de transport (6) et se rétrécit de là jusqu'à la boucle (5).

4. Sangle de support selon la revendication 1, **caractérisée en ce que** l'étui de transport (6) est adapté à la forme du boîtier d'un appareil photo (7) ou de jumelles.

5. Sangle de support selon la revendication 1, **caractérisée en ce que** l'étui de transport (6) présente, sur son côté extérieur situé parallèlement à la première partie de courroie (2), un évidement (9) en forme de fente partant de son ouverture.

6. Sangle de support selon la revendication 5, **caractérisée en ce que** l'évidement en forme de fente (9) est adapté au diamètre extérieur d'un objectif d'appareil photo (8).

7. Sangle de support selon la revendication 1, **caractérisée en ce que** d'autres fixations ou étuis pour des accessoires sont fixés sur la surface de la première partie de courroie (2) portant l'étui de transport.
